# EUROPÄISCHE PATENTSCHRIFT

(11) **EP 2 603 704 B1**
(45) Veröffentlichungstag und Bekanntmachung des Hinweises auf die Patenterteilung: **25.11.2015**
(21) Anmeldenummer: 11746472.7
(22) Anmeldetag: 10.08.2011
(51) Int. Cl.: F15B 11/17

(54) **STEUEREINRICHTUNG FÜR ERSTES UND ZWEITES ARBEITSGERÄT**
CONTROL APPARATUS FOR A FIRST TOOL AND A SECOND TOOL
DISPOSITIF DE COMMANDE POUR UN PREMIER ET UN DEUXIÈME OUTIL DE TRAVAIL

(30) Priorität: 12.08.2010 DE 102010034187
(43) Veröffentlichungstag der Anmeldung: 19.06.2013
(73) Patentinhaber: Lukas Hydraulik GmbH, 91058 Erlangen (DE)
(72) Erfinder: BERTLEFF, Wolfgang, 91058 Erlangen (DE); SAUERBIER, Carsten, 91207 Lauf an der Pegnitz (DE)
(74) Vertreter: Stippl, Hubert
(86) Internationale Anmeldenummer: PCT/EP2011/003997
(87) Internationale Veröffentlichungsnummer: WO 2012/019758

(56) Entgegenhaltungen:
- EP-B1- 1 084 349
- EP-B1- 1 286 058
- WO-A1-2009/129942
- DE-A1- 2 550 335
- DE-A1- 19 753 915
- JP-A- 55 061 621

## Beschreibung

### Gegenstand der Erfindung

Die vorliegende Erfindung betrifft eine Steuereinrichtung bzw. Regeleinrichtung gemäß dem Oberbegriff des Anspruchs 1.

### Technologischer Hintergrund

Derartige Steuereinrichtungen werden beispielsweise zum parallelen Betreiben mehrerer Arbeitsgeräte wie z.B. einer Rettungsschere sowie eines Rettungsspreizers verwendet. Die Bedienungsperson betätigt hierbei die Steuereinrichtung entsprechend den Anforderungen weiterer Bedienpersonen, die die jeweiligen mit der Steuereinrichtung verbundenen Arbeitsgeräte bedienen. So wird beispielsweise bei einem Autounfall eine Person des Rettungsteams die Steuereinrichtung betätigen, wohingegen eine andere Person des Rettungsteams mittels einer Rettungsschere unmittelbar am Unfallwagen z. B. die Dachaufhängung des Unfallwagens durchtrennt und eine andere Person des Rettungsteams mittels eines Rettungsspreizers versucht, mehr Raum innerhalb des Unfallwagens zur Rettung beispielsweise eines eingeklemmten Insassens zu schaffen. Eine gute Bedienbarkeit der Steuereinrichtung ist für derartige Einsätze von besonderer Bedeutung.

### Nächstliegender Stand der Technik

Eine Steuereinrichtung gemäß dem Oberbegriff des Anspruchs 1 ist aus der DE 197 53 915 A1 bekannt. Die dort beschriebene Steuereinrichtung dient zur leistungsgerechten Verteilung der hydraulischen Antriebsleistung für Nebenverbraucher eines Fahrzeugs, wie z.B. einer Lenkeinrichtung, eines Kühlerlüfters, einer Lichtmaschine oder einer Klimaanlage. Zur Steuerung der hydraulischen Antriebsleistung ist ein Drei-Wege-Schaltventil vorgesehen, welches über einen elektrischen Regelkreis mittels Sensoren automatisch angesteuert wird. Die komplette Einrichtung zur Druckmittelversorgung ist fahrzeugseitig fest eingebaut und nicht portabel.

Aus der JP 55 061621 ist ein hydraulischer Schaltkreis für eine hydraulisch betriebene Baggerschaufel bekannt. Die Baggerschaufel umfasst mehrere Zylinder (für die Baggerschaufel, den Ausleger, usw.), die mit einer Hydraulikpumpe in Verbindung stehen. Mittels des hydraulischen Schaltkreises, welcher über ein automatisch angesteuertes Umschaltventil verfügt, kann der Förderleistung der Hydraulikpumpe die Förderleistung einer weiteren Hydraulikpumpe ergänzend aufgeschaltet werden.

Aus der EP 1 084 349 B1 ist eine Steuereinrichtung bekannt, welche zum wahlweisen Betrieb zweier Arbeitsgeräte bei erhöhter Energienutzung zwei separate in einem gemeinsamen Ventilblock angeordnete Steuerventile umfasst, welche jeweils per Hand von der Bedienperson zu bedienen sind. Die beiden Steuerventile sind über einen gemeinsamen Verbindungskanal, der sich ebenfalls im Ventilblock befindet, verbunden. Diese bekannte Steuereinrichtung besitzt daher einen aufwendigen konstruktiven Aufbau. Auch die Bedienbarkeit ist aus folgenden Gründen nicht optimal. Jedes Steuerventil umfasst drei Schaltstellungen. Daraus resultieren insgesamt neun unterschiedliche Schaltstellungsmöglichkeiten der beiden Steuerventile also deren Bedienhebel zueinander. In der Praxis führt dies dazu, dass die Bedienperson die Bedienhebel beider Steuerventile in der erforderlichen Weise bewegen muss. Da es bei bestimmten Stellungen der Bedienhebel zueinander zu einem Fehlverhalten der Steuereinrichtung kommen kann, ist man in der Praxis dazu übergegangen, die betreffenden Stellungen der Bedienhebel durch anwenderseitige Vorkehrungen in Form von mechanischen Zusatzmitteln (z. B. eine Kette, die die Bewegung beider Bedienhebel in bestimmte Bereiche hinein einschränkt) zu sichern.

Die EP 1 286 058 B1 zeigt ein Hydrauliksystem für Spritzgießmaschinen, bei dem mindestens einem Verbraucher der ausgangsseitige Druck von mindestens zwei Verstellpumpen einzeln oder gruppenweise zuschaltbar sind. Allerdings sind hierbei mindestens zwei Ventile zu betätigen.

Aus der WO 2009/129942 A1 ist ein hydraulisches Zweikreissystem zur Ansteuerung von mehreren Verbrauchern bekannt, bei dem für das Aufschalten eines Kreises auf den weiteren Kreis eine Zusammenschaltventilanordnung mit einer zusätzlich vorgesehenen Deaktivierungseinrichtung zusammenwirkt.

### Aufgabe der vorliegenden Erfindung

Die Aufgabe der vorliegenden Erfindung besteht darin; eine gattungsgemäße Steuereinrichtung zur Verfügung zu stellen, die bei einem vereinfachten Aufbau ein höheres Maß an Bedienkomfort bietet.

### Gegenstand der Erfindung

Die vorstehende Aufgabe wird bei der gattungsgemäßen Steuereinrichtung durch die Merkmale des kennzeichnenden Teils des Anspruchs 1 gelöst.

In den Unteransprüchen werden zweckmäßige Ausgestaltungen der Erfindung beansprucht.

Dadurch, dass als Steuervorrichtung für den ersten und zweiten Versorgungskreis lediglich ein einziges Steuerventil vorgesehen ist, wird zum einen eine vereinfachte Bedienbarkeit erreicht, da die Bedienperson lediglich dieses eine Steuerventil bedienen muss. Die Bedienungsperson muss im Gegensatz zum Stand der Technik folglich mit einer Hand lediglich 3 Schaltstellungen anwählen. Demgemäß können die Förderleistungen der beiden Druckleitungen wahlweise entweder den Arbeitsgeräten unabhängig voneinander oder auf eines der Arbeitsgeräte bevorzugt aufgeschaltet werden. Zudem entfallen mechanische Sicherungsmaßnahmen. Zum anderen wird gleichzeitig auch die Möglichkeit geschaffen, die Konstruktion der Steuereinrichtung zu vereinfachen. Der konstruktive Aufwand reduziert sich ganz erheblich.

Zweckmäßigerweise steht jede Druckleitung mit je einer separaten, zugehörigen Einrichtung zur Druckerzeugung in Verbindung.

Zweckmäßigerweise besitzt das Steuerventil zur manuellen Betätigung ein Bedienelement, beispielsweise in Form eines Wählhebels oder dergl.

Alternativ könnte bei Bedarf das Steuerventil auch elektrisch, beispielsweise über einen Elektromotor, angetrieben sein.

Gemäß einer zweckmäßigen Ausgestaltung erfolgt die Rückleitung des Druckmediums des jeweiligen Versorgungskreises zum Tank unter Umgehung des Steuerventils. Hierdurch wird ein drosselfreier Rücklauf im Gegensatz zu einer Rückführung durch das Steuerventil hindurch ermöglicht. Zudem kann das Steuerventil einfacher und demzufolge kostengünstiger produziert werden.

Gemäß einer Ausgestaltung der vorliegenden Erfindung kann die gesamte Förderleistung entweder auf das erste oder auf das zweite Arbeitsgerät wahlweise aufgeschaltet werden. Demgemäß können die Förderleistungen der beiden Druckleitungen wahlweise entweder den Arbeitsgeräten unabhängig voneinander oder vollständig auf eines der Arbeitsgeräte bevorzugt aufgeschaltet werden.

Gemäß einer weiteren, besonderen Ausgestaltung der vorliegenden Erfindung kann die Aufschaltung der Förderleistung in Abhängigkeit der Stellung des Steuerventils steuerbar nach Art eines Proportionalventils ausgestaltet sein. Gerade diese Ausgestaltung ist in Anbetracht des einfachen Aufbaus der erfindungsgemäßen Steuereinrichtung gut umsetzbar.

Zweckmäßigerweise verfügt das Steuerventil über keine Bypass- bzw. Drucklosschaltstellung, bei der der in den Einrichtungen zur Druckerzeugung erzeugte Druck in den Tank zurückgeführt wird, so dass kein Druck am Arbeitsgerät ansteht. Dies vereinfacht den Aufbau des Steuerventils.

Vorzugsweise sind zwischen dem Steuerventil und dem jeweiligen Arbeitsgerät Kupplungen mit sogenannter Bypassfunktion positioniert. Es handelt sich hierbei um Koaxial-Kupplungssysteme, die im entkoppelten Zustand im Bereich des Kupplungsanschlusses die Druckseite des Schlauchs mit der Entlastungsseite unmittelbar verbinden. Auf diese Weise wird eine einfache Drucklosstellung im jeweiligen Versorgungskreis erreicht.

Zusätzlich hierzu oder anstelle davon kann der jeweilige Versorgungskreis mit einem zugehörigen Ablassventil versehen sein. Dieses Ablassventil gewährleistet eine zusätzliche Druckabbaumöglichkeit.

Zweckmäßigerweise ist das Steuerventil in einem transportablen, d.h. mobilen Ventilblock untergebracht, der beispielsweise bei Bedarf auf die Ladefläche eines Lkws oder dergl. verfrachtet werden kann. Vorzugsweise ist der Ventilblock tragbar, so dass die Möglichkeit besteht, die erfindungsgemäße Steuereinrichtung auch an entlegenen bzw. schwer zugänglichen Orten, wie z. B. unmittelbar an bzw. in eingestürzten Gebäuden, in verunfallten Waggons etc. einzusetzen, so dass die Bedienpersonen gut kommunizieren können.

Die erfindungsgemäße Konstruktion ermöglicht es auf Grund der konstruktiven Einfachheit sowie Verwendung von nur einem einzigen Steuerventil, mehrere solcher Steuerventile zur Gewährleistung der Steuerungsvorrichtung miteinander zu verschalten, wodurch die Anzahl der Arbeitsgeräte bezogen auf die Anzahl der Steuerventile erhöht werden kann.

Auch ist es möglich, das Steuerventil gemäß der vorliegenden Erfindung so zu konzipieren, dass über das Steuerventil mehr als zwei Arbeitsgeräte, z.B. 3 Arbeitsgeräte, angesteuert werden können. Hierbei Kann zweckmäßigerweise ebenfalls eine entsprechende Anzahl von Druckerzeugungseinrichtungen vorgesehen sein.

Zur Verbesserung der Handhabbarkeit können die Kupplungen mit in den Ventilblock integriert sein.

Der Ventilblock kann zweckmäßigerweise über Schlauchverbindungen oder Rohrverbindungen mit der jeweiligen Druckerzeugungseinrichtung in Verbindung stehen und entsprechend an die Arbeitsgeräte angeschlossen sein.

Alternativ kann die jeweilige Druckerzeugungseinrichtung ein integraler Bestandteil des Ventilblocks sein.

### Zweckmäßige Ausgestaltungen der Erfindung

Zweckmäßige Ausgestaltungen der vorliegenden Erfindung werden an Hand von schematischen Zeichnungsfiguren nachstehend näher erläutert. Es zeigen:
- Fig. 1: eine erste Ausgestaltung eines Schaltschemas eines Gesamtaggregats unter Einsatz der erfindungsgemäßen Steuereinrichtung;
- Fig. 2: eine weitere Ausgestaltung eines Schaltschemas eines Gesamtaggregats unter Einsatz der erfindungsgemäßen Steuereinrichtung;
- Fig. 3: eine noch weitere Ausgestaltung eines Schaltschemas eines Gesamtaggregats unter Einsatz der erfindungsgemäßen Steuereinrichtung;
- Fig. 4: eine Darstellung der ersten Schaltstellung (Fig. 4A) sowie der dritten Schaltstellung (Fig. 4B) des Schaltschemas nach Fig. 1;
- Fig. 5: eine Darstellung eines Schaltschemas mit kaskadenförmiger Anordnung mehrerer Steuerventile sowie
- Fig. 6: eine Darstellung des Steuerventils zur Ansteuerung eines ersten, zweiten sowie dritten Arbeitsgeräts.

Die Bezugsziffern 1 und 2 in Fig. 1 bezeichnen ein erstes bzw. zweites Arbeitsgerät, beispielsweise eine Rettungsschere sowie ein Rettungsspreizer. Das erste Arbeitsgerät 1 wird über einen ersten Versorgungskreis 3, das zweite Arbeitsgerät 2 über einen zweiten Versorgungskreis 4 jeweils mit Druckmedium, z.B. Hydrauliköl, versorgt. Zur Ansteuerung der beiden Arbeitsgeräte 1, 2 ist ein erstes Ansteuerventil 18 bzw. zweites Ansteuerventil 19 über eine Druckleitung sowie Entlastungsleitung mit dem jeweiligen Arbeitsgerät 1, 2 verbunden. Das Ansteuerventil 18, 19 dient dazu, bei Bedarf die Druckzuführung zum Arbeitsgerät 1, 2 zu unterbrechen oder die Richtung der Druckzuführung umzuschalten.

Die Ansteuerventile 18, 19 können bei Bedarf zweckmäßigerweise in einem zugehörigen Ventilblock 31 bzw. 32 untergebracht, wie dies in Fig. 1 dargestellt ist.

Die Druckerzeugung erfolgt über eine erste Einrichtung 5 sowie zweite Einrichtung 6 zur Druckerzeugung (z. B. Hydraulikpumpe), die jeweils mit einem gemeinsamen Tank 9 oder bei Bedarf separaten Tanks sowie mit dem Steuerventil 7 in Verbindung stehen. Die Einrichtung 5 bzw. 6 ist mit dem Steuerventil 7 über eine erste Druckleitung 20 sowie zweite Druckleitung 21 verbunden.

Die erste Druckleitung 20 sowie zweite Druckleitung 21 weisen an ihrem Ende das Steuerventil 7 auf, welches in der in Fig. 1 dargestellten Ausgestaltung lediglich über drei von einer Bedienperson über ein Bedienelement 8 anwählbare Schaltpositionen verfügt. Die jeweilige Schaltposition wird vorzugsweise über lösbare Arretiermittel in der gewählten Schaltposition gehalten.

Die Schaltstellungen des Steuerventils 7 sind (vgl. auch Fig. 4A und 4B) wie folgt:
(a) die Förderleistung der ersten Einrichtung 5 zur Druckerzeugung steht ausschließlich dem ersten Arbeitsgerät 1 und die Förderleistung der zweiten Einrichtung 6 zur Druckerzeugung steht ausschließlich dem zweiten Arbeitsgerät 2 zur Verfügung steht (Fig. 1),
(b) die Förderleistung der ersten und zweiten Einrichtung 5, 6 zur Druckerzeugung steht bevorzugt dem ersten Arbeitsgerät 1 zur Verfügung (Fig. 4A),
(c) die Förderleistung der ersten und zweiten Einrichtung 5, 6 zur Druckerzeugung steht bevorzugt dem zweiten Arbeitsgerät 2 zur Verfügung (Fig. 4B).

Das Steuerventil 7 ist Bestandteil des Ventilblocks 28. Das Steuerventil 7 umfasst 2 Schaltstellungen in je einer Additionsstellung der Förderleistung der ersten und zweiten Druckerzeugungsmittel sowie eine weitere Schaltstellung, bei der die Förderleistung der zugehörigen Druckerzeugungseinrichtung ausschließlich dem zugehörigen Arbeitsgerät zugeordnet ist (Mittelstellung des Steuerventils 7 in Fig. 1). Im Ventilblock 28 sind Rückleitungen 12, 13 zum Tank 9 vorgesehen, die nicht über das Steuerventil 7 verlaufen sondern dieses umgehen.

An der Oberseite des Ventilblocks 28 ist eine mehrere Kupplungen 14, 16 umfassende Kupplungseinheit 29 nach oben hin offen in den Ventilblock 28 integriert. Der erste bzw. zweite Versorgungskreis 2, 3 umfasst je eine erste bzw. zweite Kupplung 14 bzw. 16, die jeweils in der in Fig. 1 wiedergegebenen Ausgestaltung mit einer Bypassfunktion 15 bzw. 17 im Entkopplungszustand ausgestattet ist. Beim Entkoppeln der Kupplung 14 bzw. 16 wird die Druckleitung 20 bzw. 21 über die aus Fig. 1 ersichtliche Bypassschaltstellung der Rückleitung 12 bzw. 13 zum Tank 9 zugeschaltet, so dass keine von der jeweiligen Druckerzeugereinrichtung generierte Förderleistung an dem jeweiligen Arbeitsgerät 1, 2 ankommt.

Die in Fig. 1 dargestellten Ansteuerventile 18, 19 befinden sich zweckmäßigerweise ebenfalls in je einem zugehörigen einem Ventilblock 31, 32. Der jeweilige Ventilblock 31, 32 befindet sich in unmittelbarer Nähe zum Arbeitsgerät 1 bzw. 2. Die Ansteuerventile 18, 19 dienen dem Zu- bzw. Abschalten der der Förderleistung sowie zur Umkehrung der Arbeitsrichtung des jeweiligen Arbeitsgeräts.

In der Ausgestaltung nach Fig. 2 ist zusätzlich zu den Konstruktionsmerkmalen nach Fig. 1 ein erstes sowie zweites Ablassventil 22 bzw. 23 der jeweiligen Einrichtung 5 bzw. 6 zur Druckerzeugung zugeordnet. Jedes der beiden Ablassventile 22, 23 ist mit einem eigenen Bedienelement 24 sowie 25 ausgestattet.

Mit dem jeweiligen Ablassventil 22, 23 kann im Bedarfsfall ein sich im System unvorhergesehener Druckaufbau, der unterschiedliche Gründe haben kann, auf einfache Art beseitigt werden.

Im Übrigen entsprechen die Merkmale gemäß Fig. 2 den Merkmalen des Gesamtaggregats von Fig. 1.

Bei der in Fig. 3 wiedergegebeneh Konstruktion ist anstelle einer Kupplung 14, 16 mit Bypassfunktion 15, 17 eine solche ohne Bypassfunktion wiedergegeben. Auch hier sind das erste und zweite Ablassventil 22, 23 in die Konstruktion mit einbezogen.

Fig. 4A zeigt das Steuerventil 7 der Schaltungsanordnung gemäß Fig. 1 in der ersten Schaltstellung (linke Schaltstellung), bei der die Förderleistung der ersten Einrichtung zur Druckerzeugung 5 sowie die Förderleistung der zweiten Einrichtung zur Druckerzeugung 6 unmittelbar durch das die Schaltstellung bedingte einzige Steuerventil 7 gemeinsam dem ersten Versorgungskreis 3 zugeschaltet sind, so dass bei geschlossener Kupplung 14 sowie inaktiver Bypassfunktion 15 die Summe der beiden Förderleistungen dem ersten Arbeitsgerät 1 zugeordnet sind.

Die Schaltstellung wird durch einen Rastmechanismus oder durch eine Steuerleitung 26 in Position gehalten. Die Kupplung 16 am Arbeitsgerät 2 kann im Bypass bleiben, wenn die Fördermenge auf Arbeitsgerät 1 geschaltet wird. Umgekehrtes gilt ebenso.

Fig. 4B zeigt das Steuerventil 7 der Schaltungsanordnung gemäß Fig. 1 in der dritten Schaltstellung (rechte Schaltstellung), bei der die Förderleistung der ersten Einrichtung zur Druckerzeugung 5 sowie die Förderleistung der zweiten Einrichtung zur Druckerzeugung 6 unmittelbar durch das die Schaltstellung bedingte einzige Steuerventil 7 gemeinsam dem zweiten Versorgungskreis zugeschaltet sind, so dass bei geschlossener Kupplung 16 sowie inaktiver Bypassfunktion 17 die Summe der beiden Förderleistungen dem zweiten Arbeitsgerät 2 zugeordnet sind. Die Schaltstellung wird durch einen Rastmechanismus oder durch eine Steuerleitung 27 in Position gehalten.

In den Fig. 4A sowie Fig. 4B ist die Schaltfunktion der Kupplung 14, 16 noch mit aktiver Bypassfunktion 15, 17, also im Trennungszustand der Kupplung 14, 16 dargestellt.

Im Übrigen entsprechen die Schaltungsmerkmale der Fig. 4A und 4B denen der Fig. 1, in der die mittlere (zweite) Schaltstellung des Steuerventils 7 wiedergeben ist. In letzterer Schaltstellung wird die jeweilige Förderleistung der betreffenden Einrichtung 5 bzw. 6 zur Druckerzeugung ausschließlich dem zugehörigen Arbeitsgerät 1 bzw. 2 zugeordnet, so dass beiden Arbeitsgeräten 1, 2 jeweils die volle Leistung der betreffenden Einrichtung 5 bzw. 6 zur Druckerzeugung alleine zukommen.

Anstelle des in den Fig. 1, 4A sowie 4B dargestellten Steuerventil 7 kann auch ein Steuerventil mit Proportionalcharakteristik zum Einsatz kommen. Hierbei kann eine Steuerung der Verteilung der Förderleistung zu dem einen oder anderen Arbeitsgerät in Abhängigkeit der Stellung des Steuerventils vorgenommen werden.

Die Fig. 5 zeigt eine Anordnung von mehreren Steuerventilen 7 in einer Art von Kaskade 30, wobei das Druckmedium über zwei parallel zueinander angeordnete Steuerventile einerseits den (nicht dargestellten) Arbeitsgeräten direkt zugeführt wird, andererseits über ein zusätzliches Steuerventil wiederum zwei weitere (ebenfalls nicht dargestellte) Arbeitsgeräte angesteuert werden können. Derartige Kaskaden 30 können in vielfältiger Art festgelegt werden.

Die vorliegende Erfindung erlaubt es zudem, mittels dem Steuerventil 7 nicht nur ein erstes und zweites Arbeitsgerät 1 bzw. 2, sondern auch mehrere Arbeitsgeräte, z.B. drei anzusteuern, wie dies durch das aus der Fig. 6 ersichtliche modifizierte Steuerventil 7 ersichtlich ist. Dieses Steuerventil umfasst z. B. insgesamt drei Leitungsstränge.

Es wird ausdrücklich darauf hingewiesen, dass auch die Kombination von Einzelmerkmalen sowie Teilmerkmalen der in den Fig. 1 - 6 dargestellten Ausgestaltungen als erfindungswesentlich angesehen werden.

### BEZUGSZEICHENLISTE

- 1: erstes Arbeitsgerät
- 2: zweites Arbeitsgerät
- 3: erster Versorgungskreis
- 4: zweiter Versorgungskreis
- 5: erste Einrichtung zur Druckerzeugung
- 6: zweite Einrichtung zur Druckerzeugung
- 7: Steuerventil
- 8: Bedienelement
- 9: Tank
- 10: Druckleitung erster Versorgungskreis
- 11: Druckleitung zweiter Versorgungskreis
- 12: Rückleitung erster Versorgungskreis
- 13: Rückleitung zweiter Versorgungskreis
- 14: Kupplung erster Versorgungskreis
- 15: Bypassfunktion
- 16: Kupplung zweiter Versorgungskreis
- 17: Bypassfunktion
- 18: Ansteuerventil erstes Arbeitsgerät
- 19: Ansteuerventil zweites Arbeitsgerät
- 20: erste Druckleitung
- 21: zweite Druckleitung
- 22: erstes Ablassventil
- 23: zweites Ablassventil
- 24: Bedienelement erstes Ablassventil
- 25: Bedienelement zweites Ablassventil
- 26: Steuerleitung
- 27: Steuerleitung
- 28: Ventilblock
- 29: Kupplungseinheit
- 30: Kaskade
- 31: Ventilblock
- 32: Ventilblock

## Patentansprüche

1. Anordnung umfassend eine Steuereinrichtung sowie ein erstes sowie ein zweites mit einem Druckmedium, insbesondere Hydrauliköl, betriebenes Arbeitsgerät (1, 2), wobei die Steuereinrichtung folgendes umfasst:
einen ersten Versorgungskreis (3) für das erste Arbeitsgerät (1) sowie einen zweiten Versorgungskreis (4) für das zweite Arbeitsgerät (2),
wobei die Steuereinrichtung jeweils verbunden oder zumindest verbindbar ist mit einer ersten Druckleitung (20) sowie einer zweiten Druckleitung (21),
eine Steuervorrichtung, mittels welcher die Förderleistung am ersten Arbeitsgerät (1) sowie am zweiten Arbeitsgerät (2) veränderbar ist,
wobei als Steuervorrichtung ein Steuerventil (7) für den ersten und zweiten Versorgungskreis (3, 4) gemeinsam vorgesehen ist,
das Steuerventil (7) drei Schaltstellungen aufweist nämlich:
die Förderleistung aus der ersten Druckleitung (20) steht ausschließlich dem ersten Arbeitsgerät (1) und die Förderleistung aus der zweiten Druckleitung (21) steht ausschließlich dem zweiten Arbeitsgerät (2) zur Verfügung,
die Förderleistung aus der ersten und zweiten Druckleitung (20, 21) steht bevorzugt dem ersten Arbeitsgerät (1) zur Verfügung,
die Förderleistung aus der ersten und zweiten Druckleitung (20, 21) steht bevorzugt dem zweiten Arbeitsgerät (2) zur Verfügung.
**dadurch gekennzeichnet, dass**
es sich bei den Arbeitsgeräten (1, 2) um einzeln personenbedienbare Rettungsgeräte handelt,
es sich bei der Steuervorrichtung um eine manuell zu bedienenden Steuervorrichtung handelt,
die Schaltstellungen des Steuerventils (7) mittels eines einzigen Bedienelements (8) manuell betätigbar sind,
zwischen dem Steuerventil (7) und dem ersten und zweiten Arbeitsgerät (1, 2) Kupplungen (14, 16) mit Bypassfunktion (15, 17) vorgesehen sind,
das Steuerventil (7) in einem tragbaren Ventilblock (28) untergebracht ist und
der Ventilblock (28) über Schlauchverbindungen mit den Arbeitsgeräten (1, 2) verbindbar ist.

2. Anordnung nach Anspruch 1,
**dadurch gekennzeichnet, dass**
die Rückleitung (12) des Druckmediums des ersten Versorgungskreises (3) und/öder die Rückleitung (13) des Druckmediums des zweiten Versorgungskreises (4) vom jeweiligen Arbeitsgerät (1, 2) aus unter Umgehung des Steuerventils (7) hin zum Tankreservoir erfolgt.

3. Anordnung nach mindestens einem der vorherigen Ansprüche,
**dadurch gekennzeichnet, dass**
die Förderleistung je nach Schaltstellung des Steuerventils (7) der ersten und zweiten Druckleitung (20, 21) dem ersten Arbeitsgerät (1) vollständig zur Verfügung steht,
die Förderleistung der ersten und zweiten Druckleitung (20, 21) dem zweiten Arbeitsgerät (2) vollständig zur Verfügung steht.

4. Anordnung nach mindestens einem der vorherigen Ansprüche,
**dadurch gekennzeichnet, dass**
die Förderleistung der ersten und zweiten Druckleitung (20, 21) dem ersten Arbeitsgerät (1) in Abhängigkeit der Stellung des Steuerventils (7) steuerbar zur Verfügung steht,
die Förderleistung der ersten und zweiten Druckleitung (20, 21) dem zweiten Arbeitsgerät (2) in Abhängigkeit der Stellung des Steuerventils (7) steuerbar zur Verfügung steht.

5. Anordnung nach mindestens einem der vorherigen Ansprüche,
**dadurch gekennzeichnet, dass**
das Steuerventil (7) keine Schaltstellung aufweist, bei der eine Versorgung des ersten Arbeitsgeräts (1) sowie zweiten Arbeitsgeräts (2) unterbleibt.

6. Anordnung nach mindestens einem der vorherigen Ansprüche,
**dadurch gekennzeichnet, dass**
der erste Versorgungskreis (3) ein erstes Ablassventil (22) und/oder der zweite Versorgungskreis (4) ein zweites Ablassventil (23) aufweist.

7. Anordnung nach mindestens einem der vorherigen Ansprüche,
**dadurch gekennzeichnet, dass**
mehrere Steuerventile (7) zu einer Kaskade (30) miteinander verschaltet sind.

8. Anordnung nach mindestens einem der vorherigen Ansprüche,
**dadurch gekennzeichnet, dass**
das Steuerventil (7) derart konzipiert ist, dass über das Steuerventil (7) mehr als zwei Arbeitsgeräte (1, 2) ansteuerbar sind.

9. Anordnung nach Anspruch 1,
**dadurch gekennzeichnet, dass**
die Kupplungen (14, 16) mit in den Ventilblock (28) integriert sind.

10. Anordnung nach Anspruch 1,.
**dadurch gekennzeichnet, dass**
ein erstes Ansteuerventil (18) mit dem ersten Arbeitsgerät (1) und ein zweites Ansteuerventil (19) mit dem zweiten Arbeitsgerät (2) jeweils über eine Druckleitung sowie Entlastungsleitung zur Unterbrechung der Druckzuführung oder Umschaltung der Richtung der Druckzuführung verbunden ist.

## Claims

1. Arrangement comprising a control apparatus and a first and a second operating unit (1, 2) operated with a pressure medium, in particular hydraulic oil, wherein the control apparatus comprises the following:
a first supply circuit (3) for the first operating unit (1) and a second supply circuit (4) for the second operating unit (2),
wherein the control apparatus in each case is connected, or at least can be connected, to a first pressure line (20) and a second pressure line (21),
a control device, which makes it possible to alter the output at the first operating unit (1) and at the second operating unit (2),
wherein the control device provided is a control valve (7) for the first and second supply circuits (3, 4) together,
the control valve (7) has three switching positions, as follows:
the output from the first pressure line (20) is available exclusively to the first operating unit (1) and the output from the second pressure line (21) is available exclusively to the second operating unit (2),
the output from the first and second pressure lines (20, 21) is available preferably to the first operating unit (1), and
the output from the first and second pressure lines (20, 21) is available preferably to the second operating unit (2),
**characterized in that**
the operating units (1, 2) are individually operable pieces of rescue equipment,
the control device is a manually operable control device,
the switching positions of the control valve (7) can be actuated manually by means of a single operating element (8),
couplings (14, 16) with a bypass function (15, 17) are provided between the control valve (7) and the first and second operating units (1, 2),
the control valve (7) is accommodated in a portable valve block (28), and the valve block (28) can be connected to the operating units (1, 2) via hose connections.

2. Arrangement according to Claim 1,
**characterized in that**
the pressure medium of the first supply circuit (3) is returned (12), and/or the pressure medium of the second supply circuit (4) is returned (13), to the tank reservoir, from the respective operating unit (1, 2), with the control valve (7) being bypassed.

3. Arrangement according to at least one of the preceding claims,
**characterized in that**,
depending on the switching position of the control valve (7), the output of the first and second pressure lines (20, 21) is fully available to the first operating unit (1), and
the output of the first and second pressure lines (20, 21) is fully available to the second operating unit (2).

4. Arrangement according to at least one of the preceding claims,
**characterized in that**,
the output of the first and second pressure lines (20, 21) is available to the first operating unit (1) in a manner which can be controlled in dependence on the position of the control valve (7), and
the output of the first and second pressure lines (20, 21) is available to the second operating unit (2) in a manner which can be controlled in dependence on the position of the control valve (7).

5. Arrangement according to at least one of the preceding claims,
**characterized in that**
the control valve (7) does not have any switching position in which there is no supply to the first operating unit (1) and second operating unit (2).

6. Arrangement according to at least one of the preceding claims,
**characterized in that**
the first supply circuit (3) has a first output valve (22) and/or the second supply circuit (4) has a second outlet valve (23).

7. Arrangement according to at least one of the preceding claims,
**characterized in that**
a plurality of control valves (7) are interconnected to form a cascade (30).

8. Arrangement according to at least one of the preceding claims,
**characterized in that**
the control valve (7) is designed such that more than two operating units (1, 2) can be activated via the control valve (7).

9. Arrangement according to Claim 1,
**characterized in that**
the couplings (14, 16) are integrated in the valve block (28).

10. Arrangement according to Claim 1,
**characterized in that**
a first activating valve (18) is connected to the first operating unit (1), and a second activating valve (19) is connected to the second operating unit (2), in each case via a pressure line and relief line for interrupting the pressure feed or switching over the direction of pressure feed.

## Revendications

1. Agencement comprenant un dispositif de commande ainsi qu'un premier et un deuxième appareil de travail (1, 2) actionné avec un premier fluide sous pression, en particulier de l'huile hydraulique, le dispositif de commande comprenant :
un premier circuit d'alimentation (3) pour le premier appareil de travail (1) ainsi qu'un deuxième circuit d'alimentation (4) pour le deuxième appareil de travail (2), le dispositif de commande étant à chaque fois connecté ou au moins pouvant être connecté à une première conduite sous pression (20) ainsi qu'à une deuxième conduite sous pression (21),
un dispositif de commande au moyen duquel la puissance de refoulement au niveau du premier appareil de travail (1) ainsi qu'au niveau du deuxième appareil de travail (2) peut être modifiée, une soupape de commande (7) pour le premier et le deuxième circuit d'alimentation (3, 4) étant prévue en commun en tant que dispositif de commande,
la soupape de commande (7) présentant trois positions de commutation, à savoir :
la puissance de refoulement provenant de la première conduite sous pression (20) est disponible exclusivement pour le premier appareil de travail (1) et la puissance de refoulement provenant de la deuxième conduite de pression (21) est disponible exclusivement pour le deuxième appareil de travail (2),
la puissance de refoulement provenant de la première et de la deuxième conduite de pression (20, 21) est disponible de préférence pour le premier appareil de travail (1),
la puissance de refoulement provenant de la première et de la deuxième conduite de pression (20, 21) est disponible de préférence pour le deuxième appareil de travail (2),
**caractérisé en ce que**
les appareils de travail (1, 2) sont des appareils de sauvetage pouvant être commandés individuellement par des personnes,
le dispositif de commande est un dispositif de commande pouvant être commandé manuellement,
les positions de commutation de la soupape de commande (7) peuvent être actionnées manuellement au moyen d'un élément de commande unique (8),
entre la soupape de commande (7) et le premier et le deuxième appareil de travail (1, 2) sont prévus des accouplements (14, 16) avec une fonction de dérivation (15, 17),
la soupape de commande (7) est montée dans un bloc-soupapes portatif (28) et
le bloc-soupapes (28) peut être connecté aux appareils de travail (1, 2) par le biais de connexions tubulaires souples.

2. Agencement selon la revendication 1,
**caractérisé en ce que**
la conduite de retour (12) du fluide sous pression du premier circuit d'alimentation (3) et/ou la conduite de retour (13) du fluide sous pression du deuxième circuit d'alimentation (4) depuis l'appareil de travail respectif (1, 2) vers le réservoir s'étend(ent) en contournant la soupape de commande (7).

3. Agencement selon au moins l'une quelconque des revendications précédentes,
**caractérisé en ce que**
la puissance de refoulement, en fonction de la position de commutation de la soupape de commande (7), de la première et de la deuxième conduite sous pression (20, 21), est complètement disponible pour le premier appareil de travail (1),
la puissance de refoulement de la première et de la deuxième conduite sous pression (20, 21) est complètement disponible pour le deuxième appareil de travail (2).

4. Agencement selon au moins l'une quelconque des revendications précédentes,
**caractérisé en ce que**
la puissance de refoulement de la première et de la deuxième conduite sous pression (20, 21) est disponible pour le premier appareil de travail (1) de manière commandable en fonction de la position de la soupape de commande (7),
la puissance de refoulement de la première et de la deuxième conduite sous pression (20, 21) est disponible pour le deuxième appareil de travail (2) de manière commandable en fonction de la position de la soupape de commande (7).

5. Agencement selon au moins l'une quelconque des revendications précédentes,
**caractérisé en ce que**
la soupape de commande (7) ne présente aucune position de commutation dans laquelle une alimentation du premier appareil de travail (1) ainsi que du deuxième appareil de travail (2) n'a pas lieu.

6. Agencement selon au moins l'une quelconque des revendications précédentes,
**caractérisé en ce que**
le premier circuit d'alimentation (3) présente une première soupape de décharge (22) et/ou le deuxième circuit d'alimentation (4) présente une deuxième soupape de décharge (23).

7. Agencement selon au moins l'une quelconque des revendications précédentes,
**caractérisé en ce que**
plusieurs soupapes (7) sont branchées de manière à former une cascade (30) les unes avec les autres.

8. Agencement selon au moins l'une quelconque des revendications précédentes,
**caractérisé en ce que**
la soupape de commande (7) est conçue de manière à ce que plus de deux appareils de travail (1, 2) puissent être commandés par le biais de la soupape de commande (7).

9. Agencement selon la revendication 1,
**caractérisé en ce que**
les accouplements (14, 16) sont intégrés dans le bloc-soupapes (28).

10. Agencement selon la revendication 1,
**caractérisé en ce que**
une première soupape pilote (18) est connectée au premier appareil de travail (1) et une deuxième soupape pilote (19) est connectée au deuxième appareil de travail (2) à chaque fois par le biais d'une conduite sous pression et d'une conduite de détente de manière à interrompre l'alimentation en pression ou d'inverser le sens de l'alimentation en pression.
